# FASCICULE DE BREVET EUROPEEN

(11) **EP 0 362 063 B1**
(45) Date de publication et mention de la délivrance du brevet: **22.04.1992**
(21) Numéro de dépôt: 89402660.8
(22) Date de dépôt: 28.09.1989
(51) Int. Cl.: E01D 15/12, B60P 3/00

(54) **Engin poseur de ponts**
Brückenlegefahrzeug
Bridge-laying vehicle

(30) Priorité: 30.09.1988 FR 8812784
(43) Date de publication de la demande: 04.04.1990
(73) Titulaire: GIAT Industries, F-78034 Versailles Cédex (FR)
(72) Inventeur: Goffre, Gérard, F-65310 Laloubère (FR); Guilloux, J. Paul, F-65000 Tarbes (FR)
(74) Mandataire: Célanie, Christian

(56) Documents cités:
- DE-A- 2 846 182
- FR-A- 2 502 659

## Description

L'invention concerne un engin poseur de ponts du type comportant au moins une travure disposée sur un châssis et des organes adaptés pour déposer le pont à l'avant de l'engin.

On connait de nombreux types d'engins poseurs de ponts. Un premier type d'engin est adapté pour le lancement de ponts "ciseaux" dont la portée est de l'ordre d'une vingtaine de mètres. Les travures sont transportées en deux tronçons repliés l'un sur l'autre autour d'une articulation centrale, et sont déployées en décrivant une rotation. Ce mode de mise en oeuvre présente un inconvénient majeur du fait que lors de la rotation, les travures atteignent une hauteur importante. En effet, le pont ne peut être déployé qu'en terrain dégagé à cause de la hauteur libre nécessaire. De plus, cette rotation augmente les risques de vulnérabilité.

Pour pallier ces inconvénients, d'autres engins mettent en oeuvre des ponts transportés en un tronçon, ou en plusieurs tronçons superposés que l'on verrouille bout à bout après un déplacement relatif desdits tronçons visant à les aligner sensiblement dans un même plan. Selon ce principe, plusieurs techniques sont utilisées pour déposer les travures ainsi assemblées.

Une première technique, notamment décrite dans FR-A-2.477.599, FR-A-2.577.953 et FR-A-2.577.863, consiste à utiliser un bras manipulateur extensible venant prendre appui par son extrémité libre sur la berge à atteindre et sur lequel le pont est amené à coulisser. Cette technique permet de résoudre les problèmes d'équilibre de l'engin lors de la phase de dépose. Toutefois elle présente l'inconvénient majeur de réquérir un bras de même longueur que le pont, par conséquent lourd et encombrant, ce qui va à l'encontre des objectifs de mobilité et d'ergonomie généralement recherchés.

Une autre technique consiste à utiliser un engin conçu de façon à lancer le pont par l'arrière après avoir recherché un point d'appui convenable. Toutefois cette solution présente un inconvénient majeur car elle nécéssite la présence de personnel hors de l'engin du fait de l'éloignement et de l'orientation de la cabine. Celle-ci est en effet disposée sur l'extrémité de l'engin la plus éloignée de la coupure de terrain à franchir et le pilote a donc la vue masquée par le pont et l'engin. Sans aide exterieure il lui est ainsi impossible d'assurer la manoeuvre. Cette disposition rend donc très problématique l'utilisation d'un tel engin dans un environnement hostile.

Une troisième technique notamment décrite en variante dans FR-A-1.553.517 consiste à utiliser un bras de longueur fixe et limitée sur lequel le pont est amené à coulisser. Ce bras est dans un premier temps soumis à une rotation de façon à incliner le pont et permettre la dépose de son extrémité avant sur la berge opposée de la brèche. Il comporte de plus un tronçon avant articulé permettant, sous l'effet d'un vérin, de déposer l'extrémité arrière du pont sur la berge où se trouve l'engin. Cette technique permet de pallier partiellement les inconvénients des deux premières techniques ci-dessus décrites. Toutefois, la rotation du bras se fait au détriment du volume habitable de la cabine et pose des problèmes d'ergonomie. De plus, le bras doit être doté d'un tronçon articulé pour la dépose de l'extrémité arrière du pont.

La présente invention concerne un engin poseur de ponts du type de celui décrit ci-dessus, palliant les inconvénients de celui-ci et a à cet effet pour objectif de fournir un engin poseur de ponts permettant une bonne visibilité du site de dépose et comportant une cabine d'un volume appréciable du point de vue ergonomique.

Un autre objectif est de fournir un engin poseur de ponts doté d'un bras manipulateur simplifié, dépourvu de tout organe spécifique pour la dépose.

A cet effet, l'invention concerne un engin poseur de ponts du type comportant :
- un châssis doté vers une de ses extrémités, dite avant, d'une cabine,
- un pont constitué d'au moins une travure et disposé sur le châssis,
- un bras manipulateur adapté pour supporter le pont lors de la mise en place de ce dernier au-dessus d'une brèche,
- des moyens de guidage et d'entraînement du pont associés au bras manipulateur et adaptés pour engendrer un coulissement de ce pont le long dudit bras manipulateur de façon à le positionner en porte-à-faux à l'avant de l'engin,
- et des moyens de basculement du pont adaptés pour permettre la dépose de ce dernier. Un tel engin a été décrit dans DE-A-2.846.182, par exemple.

Selon l'invention, cet engin se caractérise en ce que :
- le bras manipulateur est assujetti sur la cabine,
- les moyens de basculement sont adaptés pour faire pivoter ensemble la cabine et le bras manipulateur par rapport au châssis, de façon à incliner la cabine en même temps que le bras lors de la dépose du pont.

Ce basculement vers l'avant de l'ensemble bras manipulateur-cabine procure de nombreux avantages. En premier lieu, le volume de la cabine n'est pas entamé par la rotation du bras, ce qui est particulièrement appréciable du point de vue ergonomique. De plus, la visibilité vers le site de dépose est améliorée par rapport aux engins connus. Enfin, la conception du bras est très simplifiée puisque ce dernier ne comporte aucun équipement spécifique contribuant à la mise en oeuvre du pont.

Selon un mode de réalisation préférentiel, les moyens de basculement de la cabine et du bras manipulateur comprennent au moins un vérin attelé respectivement sur le châssis et sur ladite cabine.

En outre, selon une autre caractéristique de l'invention, cet engin comprend :
- des moyens de guidage en translation longitudinale du bras manipulateur rendant ledit bras mobile entre une position, dite de transport, où il s'étend sur la cabine et, sur sa plus grande longueur, au-dessus du châssis, et une position, dite de dépose, où il s'étend sur la cabine et, sur sa plus grande longueur, en porte-à-faux à l'avant de ladite cabine,
- des moyens d'entraînement du bras manipulateur aptes à le déplacer entre sa position de transport et sa position de dépose.

Ce mouvement de translation longitudinale du bras permet de réaliser un engin de longueur réduite en condition de transport, tout en permettant une rotation du bras suffisante pour la dépose du pont.

D'autres caractéristiques, buts et avantages de l'invention ressortiront de la description détaillée qui suit en référence aux dessins annexés qui en représentent, à titre d'exemple non limitatif, un mode de réalisation préférentiel. Sur ces dessins qui font partie intégrante de la présente description :
- la figure 1 est une vue en perspective d'un engin poseur de ponts conforme à l'invention,
- la figure 2 en est une coupe longitudinale schématique par un plan vertical AA, dans la position de transport des travures,
- la figure 3 en est une coupe longitudinale schématique par un plan vertical AA, dans la position de dépose ou de reprise des travures, ces dernières n'étant pas représentées,
- la figure 4 en est une coupe transversale par un plan vertical BB, dans la position de transport des travures,
- la figure 5 est une coupe transversale partielle par un plan horizontal CC, à échelle agrandie, des organes de guidage du bras manipulateur de cet engin,
- les figures 6 et 7 sont des coupes à échelle agrandie des moyens d'accrochage de la travure supérieure, respectivement dans leur position ouverte et leur position d'accrochage,
- les figures 8 à 11 sont des vues transversales du bras pivotant associé à la travure supérieure, illustrant les différentes phases du déplacement de cette travure,
- les figures 12 à 14 sont des coupes à échelle agrandie des moyens d'entraînement des travures le long du bras manipulateur,
- la figure 15 est une vue de face de la face de jonction d'une travure,
- la figure 16 est une coupe à échelle agrandie représentant les organes de centrage des travures,
- les figures 17 et 18 sont des coupes, à échelle agrandie, d'un organe de verrouillage des faces de jonction des travures, respectivement dans sa position ouverte et sa position de verrouillage,
- les figures 19a à 19n sont des schémas illustrant les différentes phases de la reconstitution et de la dépose du pont,
- les figures 20a à 20i sont des schémas illustrant les différentes phases permettant de déposer successivement les travures sur le sol, à l'avant de l'engin,
- les figures 21a et 21b sont des schémas illustrant la possibilité de déposer les travures assemblées sur une brèche dont les berges présentent un dénivellé.

L'engin poseur de ponts représenté aux figures comporte un châssis routier 1 sur roues 2 portant un pont décomposé en deux travures superposées, inférieure 3 et supérieure 4, à structure en treillis. Chacune de ces travures comporte deux chemins de roulement parallèles 3a, 3b, 4a, 4b reliés par des entretoises 5.

A l'avant du châssis 1 se trouve disposée une cabine 6 séparée en deux compartiments latéraux 6a, 6b solidarisés à un bâti central 7 articulé sur le châssis 1 de façon à pouvoir basculer vers l'avant. Ce basculement est commandé par un vérin 8 articulé, d'une part, sur le châssis 1 et d'autre part sur ledit bâti 7.

Sur ce bâti 7 est assujetti un bras manipulateur mobile 9 portant les travures et disposé de façon à être positionné entre les chemins de roulement 3a, 3b, 4a, 4b de ces travures 3, 4. Ce bras manipulateur 9, de section de forme générale parallélépipédique rectangle, est doté d'une face supérieure comportant deux décrochements latéraux définissant deux surfaces de roulement planes supérieures 10. Il est doté, en outre, de deux longerons 11 disposés longitudinalement, chacun sur une de ses faces latérales, et comportant des sous-faces d'appui horizontal définissant deux autres surfaces de roulement planes inférieures.

Les travures supérieure 4 et inférieure 3 sont quant à elles dotées de galets 12 supérieurs et inférieurs répartis longitudinalement le long de ces travures et agencés en regard des noeuds de la structure en treillis de façon à venir en appui respectivement sur les surfaces de roulement supérieur 10 et inférieur 11 du bras manipulateur 9. Il est à noter que ce dispositif de guidage longitudinal des travures 3, 4 sur le bras manipulateur 9 permet d'obtenir un gain de masse notable par rapport aux dispositifs connus pour lesquels les travures sont munies de rails de guidage à l'intérieur desquels se logent des galets solidaires du bras.

L'extrémité avant du bras manipulateur 9 comporte, en outre, une rampe inclinée 13 agencée pour coopérer avec un galet supérieur 12 de la travure inférieure 3, afin de faire pivoter cette travure et d'obtenir un pont doté d'un contre-flèche, tel qu'on le verra plus loin.

Le bras manipulateur 9 comporte, par ailleurs, deux glissières inférieures latérales 14 à l'intérieur desquelles sont logés des patins de guidage 15 solidaires du bâti 7 et adaptés pour assurer le guidage longitudinal de ce bras 9 et éviter qu'il ne bascule lorsqu'il se trouve en porte-à-faux à l'avant du châssis 1.

Des galets de guidage horizontaux 16 solidaires du bâti 7 sont également logés dans les glissières 14 de façon à assurer un guidage transversal du bras manipulateur 9.

Les moyens de déplacement associés à ce bras manipulateur et adaptés pour le positionner en porte-à-faux à l'avant du châssis 1, comprennent une crémaillère 17 solidaire dudit bras et s'étendant le long de ce dernier, et un pignon moteur 18 associé entraîné par un moto-réducteur 19, et contre lequel la crémaillère 17 est plaquée par un contre-galet d'appui 20.

Le bras manipulateur intègre, par ailleurs, des moyens d'entraînement des travures 3, 4 adaptés pour les déplacer longitudinalement le long de ce bras. Ces moyens d'entraînement comprennent une chaîne sans fin horizontale 21 entraînée par un pignon moteur 22 , agencée pour engréner ponctuellement sur des doigts 23 disposés à intervalles réguliers sous les entretoises 5 des travures 3, 4.

Ces doigts 23 associés deux par deux présentent la forme d'une chape dans laquelle viennent se loger des plots d'entraînement horizontaux 24 faisant saillie latéralement de part et d'autre des maillons de la chaîne d'entraînement 21. Tels que représentés aux figures 12, 13 et 14, ces doigts 23 et ces plots 24 sont, en outre adaptés pour se dissocier lorsque l'inclinaison du bras manipulateur 9 par rapport aux travures 3, 4 est supérieure à une valeur déterminée.

A l'arrière du châssis 1 se trouve disposé un bras pivotant 25 articulé sur ledit châssis et doté de moyens d'accrochage de la travure supérieure 4. Ces moyens d'accrochage sont destinés à maintenir la travure supérieure 4 pendant le transport et lors des déplacements de cette travure destinés à l'amener dans le prolongement de la travure inférieure 3 .

Tel que représenté aux figures 6 et 7, ces moyens d'accrochage comprennent des mâchoires 26 adaptées pour se refermer sur le galet inférieur 12 d'extrémité de la travure supérieure 4, lorsque ce dernier vient pénétrer dans ladite mâchoire, lors d'un coulissement vers l'arrière de cette travure le long du bras manipulateur 9.

Un organe de blocage permet, en outre, de maintenir la mâchoire 26 dans sa positon fermée et de libérer son ouverture sur commande afin de permettre un coulissement vers l'avant de la travure supérieure 4. Cet organe de blocage se compose d'un verrou 27 poussé par un ressort 28 et de forme adaptée pour se loger dans un décrochement externe 26a de la mâchoire 26. Le retrait de ce verrou 27 est par ailleurs commandé par un vérin 29.

Le bras pivotant 25 représenté à la figure 8 dans la position de transport et portant ces moyens d'accrochage est adapté pour faire coulisser longitudinalement la travure supérieure 4 vers l'arrière et la faire pivoter de façon à l'amener dans le prolongement de la travure inférieure 3, pivotement au cours duquel cette travure supérieure 4 prend appui sur un support 30 faisant saillie sur le châssis 1.

A cet effet ce bras pivotant 25 comporte un premier vérin 31 portant les moyens d'accrochage et agencé de façon à soulever l'extrémité arrière de la travure supérieure 4 (figure 9). Le corps de ce premier vérin est assujetti sur un bras intermédiaire 32 articulé sur le châssis 1 de façon à pouvoir pivoter vers l'arrière sous l'action d'un deuxième vérin 33 articulé sur le châssis 1 et sur ce bras intermédiaire 32 (figure 10).

Un troisième vérin 34 articulé, d'une part, sur l'extrémité de la tige du deuxième vérin 33 par l'intermédiaire d'une pièce 35 fixée sur le bras intermédiaire 32 et, d'autre part, sur ce bras intermédiaire 32, permet enfin lors de son déploiement d'augmenter la course de rotation de la travure supérieure 4, de façon à dégager celle-ci. Lorsque ce troisième vérin 34 est rétracté, il permet ensuite de ramener la travure supérieure 4 selon une position sensiblement horizontale.

En dernier lieu, les travures 3, 4 portées par cet engin comportent des faces de jonction 3c, 4c inclinées de façon à définir un dièdre ouvert vers le bas lorsque lesdites travures sont positionnées bout à bout.

Ces faces de jonction 3c, 4c sont, en outre, dotées de moyens de centrage, d'articulation et de verrouillage permettant dans un premier temps d'articuler les travures 3, 4 en partie haute et dans un deuxième temps de les verrouiller en partie basse, après le pivotement de la travure inférieure 3 dû à son passage sur la rampe de guidage inclinée 13.

Les moyens de centrage sont répartis transversalement sur la longueur de la face de jonction 3c, 4c des travures 3, 4 en partie haute de celles-ci. Tels que représentés à la figure 16, ils se composent d'une pluralité d'axes horizontaux 36 assujettis sur les faces de jonction 3c, 4c des travures 3, 4 et, pour chacun de ces axes 36, d'une chape 37 assujettie sur la face de jonction 4c, 3c de l'autre travure 4, 3 en position conjuguée dudit axe.

Les moyens d'articulation et de verrouillage comprennent plusieurs ensembles tels que représentés aux figures 17 et 18, comportant chacun un axe horizontal 38 assujetti sur la face de jonction 3c, 4c d'une travure 3, 4 et une mâchoire 39 assujettie sur la face de jonction 4c, 3 de l'autre travure 4, 3, en position conjuguée dudit axe, de façon à venir se refermer sur ce dernier. Un organe de blocage permet, en outre, de maintenir la mâchoire 39 dans sa position fermée. Cet organe de blocage se compose d'un verrou 40 poussé par un ressort 41 et de forme adaptée pour venir se loger dans un décrochement externe 39a de la mâchoire 39.

Afin de permettre un déverrouillage automatique, le bras manipulateur 9 est, par ailleurs, doté latéralement de surfaces de roulement présentant une rampe inclinée 42, en position appropriée, sur laquelle se déplace un galet 43 relié au verrou 40 par une tringlerie 44 adaptée pour entraîner le recul de ce verrou 40 lorsque ce galet 43 remonte sur cette rampe 42.

Tel que représenté à la figure 15, les travures 3, 4 comportent deux ensembles d'articulation en partie haute, disposés chacun sur un chemin de roulement 3a, 3b, 4a, 4b et comportant chacun leur propre galet de déverrouillage 43.

Ces travures 3, 4 comportent, en outre, huit ensembles de verrouillage jumelés deux à deux, en partie basse. Chaque chemin de roulement 3a, 3b, 4a, 4b comporte deux ensembles jumelés disposés latéralement de part et d'autre de ce chemin de roulement et reliés par une tringlerie 45 de façon à être actionnés par un galet de déverrouillage 43 unique.

En dernier lieu, le châssis 1 comporte, à l'avant, un patin d'appui rétractable 46 actionné par un vérin 47 et destiné à améliorer la stabilité pendant la phase de lancement du pont.

Les différents éléments constitutifs de l'engin poseur de ponts ayant été décrits, les différentes phases de reconstitution et de dépose du pont sont explicitées ci-dessous en référence aux figures 19a à 19n, à partir de la configuration de roulage dans laquelle les deux travures 3, 4 sont superposées sur l'engin (figure 19a).

Dans un premier temps, la travure supérieure 4 est soulevée à l'aide du premier vérin 31 du bras pivotant 25 (figure 19c) et le bras manipulateur 9 est amené à coulisser vers l'avant entraînant avec lui la travure inférieure 3 (figure 19 c), jusqu'à une position avant où il se trouve partiellement en porte-à-faux par rapport à la cabine 6.

La travure inférieure 3 est alors elle-même amenée à coulisser sur le bras manipulateur 9 (figure 19d), puis la travure supérieure 4 amenée à pivoter par l'intermédiaire du bras pivotant 25 (figure 19e, 19f, 19g) selon le processus explicité ci-avant en référence aux figures 8 à 11, jusqu'à venir dans le prolongement de la travure inférieure 3 (figure 19h).

Cette travure inférieure 3 est ensuite légèrement reculée de façon que, d'une part, les axes 36 viennent se centrer dans les chapes 37 et, d'autre part, les axes 38 viennent refermer les mâchoires 39, qui sont alors verrouillées par l'action du verrou 40 poussé par le ressort 41. Une articulation étant ainsi créée en partie haute des travures 3, 4, la travure supérieure 4 est libérée par l'action du vérin 29 qui entraîne le retrait du verrou 27 et autorise l'ouverture de la machoire 26.

Les travures 3, 4 articulées en partie haute sont alors amenées à coulisser sur le bras manipulateur 9. Lors de ce coulissement, la travure inférieure 3 est assujettie à une rotation lors de son passage sur la rampe inclinée 13 (figure 19i). Suite à cette rotation, les mâchoires inférieures 39 viennent se refermer sur les axes 38, terminant la recomposition du pont qui est alors complètement avancé au-dessus de l'obstacle (figure 19j).

L'action du vérin 8 permet alors de faire basculer la cabine 6 et le bras manipulateur 9 et de déposer successivement les extrémités des travures 3, 4 sur le sol (figures 19k, 19l).

Une fois le pont déposé, une rotation supplémentaire de la cabine 6 et du bras manipulateur 9 permet de libérer les plots d'entraînement 24 qui se dissocient des doigts 23, et le bras manipulateur 9 est finalement amené à coulisser vers l'arrière tandis que la cabine 6 est ramenée dans sa position de roulage sous l'action du vérin 8.

Tel que représenté aux figures 20a à 20i, cet engin poseur de ponts permet également de déposer et de reprendre successivement une ou deux travures sur le sol.

Il présente également l'avantage, tel que représenté aux figures 21a et 21b, de pouvoir déposer les travures assemblées au-dessus d'une brèche dont les berges présentent un dénivellé l'une par rapport à l'autre.

## Revendications

1. Engin poseur de ponts du type comportant:
- un châssis (1) doté vers une de ses extrémités, dite avant, d'une cabine (6),
- un pont (3, 4) constitué d'au moins une travure et disposé sur le châssis (1),
- un bras manipulateur (9) adapté pour supporter le pont (3, 4) lors de la mise en place de ce dernier au dessus d'une brèche,
- des moyens de guidage et d'entraînement (9-13, 21-24) du pont (3, 4) associés au bras manipulateur (9) et adaptés pour engendrer un coulissement de ce pont le long dudit bras manipulateur de façon à le positionner en porte-à-faux à l'avant de l'engin,
- et des moyens de basculement (8) du pont (3, 4) adaptés pour permettre la dépose de ce dernier,
le dit engin étant caractérisé en ce que:
- le bras manipulateur (9) est assujetti sur la cabine (6),
- les moyens de basculement (8) sont adaptés pour faire pivoter ensemble la cabine (6) et le bras manipulateur (9) par rapport au châssis (1), de façon à incliner la cabine (6) en même temps que le bras (9) lors de la dépose du pont.

2. Engin poseur de ponts selon la revendication 1, caractérisé en ce que les moyens de basculement de la cabine (6) et du bras manipulateur (9) comprennent au moins un vérin (8) attelé respectivement sur le châssis (1) et sur la dite cabine (6).

3. Engin poseur de ponts selon l'une des revendications 1 ou 2, caractérisé en ce qu'il comprend :
- des moyens de guidage en translation longitudinale (14, 15) du bras manipulateur (9) rendant ledit bras mobile entre une position, dite de transport, où il s'étend sur la cabine (6) et, sur sa plus grande longueur, au dessus du châssis (1), et une position, dite de dépose, où il s'étend sur la cabine (6) et, sur sa plus grande longueur, en porte à faux à l'avant de la dite cabine.
- des moyens d'entraînement (17, 20) du bras manipulateur (9) aptes à le déplacer entre sa position de transport et sa position de dépose.

4. Engin poseur de ponts selon la revendication 3, caractérisé en ce que les moyens de guidage du bras manipulateur (9) comportent deux glissières (14) solidaires dudit bras, et des patins de guidage (15) solidaires de la cabine (6) et agencés de façon à être logés dans lesdites glissières.

5. Engin de poseur de ponts selon l'une des revendications 3 ou 4, caractérisé en ce que les moyens d'entraînement du bras manipulateur (9) comprennent une crémaillère (17) solidaire dudit bras et s'étendant le long de celui-ci, et un pignon moteur (18) associé porté par la cabine (6).

6. Engin poseur de ponts selon l'une des revendications 3 à 5, caractérisé en ce qu'il comprend des moyens de guidage transversal du bras manipulateur (9) constitués de galets à axe vertical (16), portés par la cabine (6) et agencés de façon à être logés dans les glissières (14) dudit bras.

7. Engin poseur de ponts selon l'une des revendications précédentes, dans lequel chaque travure de pont comporte deux chemins de roulement (3a, 3b, 4a, 4b) reliés transversalement par des entretoises (5), ledit engin étant caracterisé en ce que:
- la cabine (6) comporte deux compartiments latéraux (6a, 6b) solidarisés à un bâti central (7),
- le bras manipulateur (9) est assujetti sur le bâti central (7) de façon à être positionné entre les chemins de roulement (3a, 3b, 4a, 4b) de chaque travure (3, 4).

## Patentansprüche

1. Brückenverlegemaschine, mit:
- einem zu seinem sogenannten Vorderende hin mit einer Kabine (6) bestückten Gestell (1),
- einer aus mindestens einer Schwelle bestehenden und auf dem Gestell (1) angebrachten Brücke (3, 4),
- einem zum Tragen der Brücke (3, 4) während ihrer Instellungbringung über eine Bresche geeigneten Handhabungsarm (9),
- dem Handhabungsarm (9) zugeordnete Führungs- und Antriebsvorrichtungen (9-13, 21-24) der Brücke (3, 4), die dazu geeignet sind, diese Brücke dem Handhabungsarm entlang so gleiten zu lassen, dass sie sich freitragend auf die Vorderseite der Maschine positioniert,
- sowie mit für ihre Ablage geeigneten Kippvorrichtungen (8) der Brücke (3, 4),
dadurch gekennzeichnet,
- dass der Handhabungsarm (9) an der Kabine (6) befestigt ist,
- dass die Kippvorrichtungen (8) dazu geeignet sind, die Kabine (6) und den Handhabungsarm (9) gemeinsam gegenüber dem Gestell (1) so zu schwenken, dass bei der Ablage der Brücke die Kabine (6) und der Arm (9) gleichzeitig geneigt werden.

2. Brückenverlegemaschine gemäss dem Anspruch 1, dadurch gekennzeichnet, dass die Kippvorrichtungen der Kabine (6) und des Handhabungsarms (9) mit mindestens einem, jeweils an das Gestell (1) und die Kabine (6) gekuppelten Zylinder ausgerüstet sind

3. Brückenverlegemaschine gemäss einem der vorangehenden Ansprüche 1 oder 2, dadurch gekennzeichnet, dass sie mit
- Führungsvorrichtungen in Längsrichtung (14, 15) des Handhabungsarms (9) versehen ist, die den besagten Arm zwischen einer sogenannten Transportposition, in der er sich über die Kabine (6) sowie über seine grösste Länge, über das Gestell (1) erstreckt, und einer sogenannten Ablageposition, in der er sich über die Kabine (6) sowie über seine grösste Länge freitragend am Vorderteil der besagten Kabine erstreckt, hin und her bewegt.
- Antriebsvorrichtungen (17 - 20) des Handhabungsarms (9) versehen ist, die dazu geeignet sind, ihn zwischen seiner Transportposition und seiner Ablageposition zu verlagern.

4. Brückenverlegemaschine gemäss dem Anspruch 3, dadurch gekennzeichnet, dass die Führungsvorrichtungen des Handhabungsarms (9) mit zwei, mit dem besagten Arm ein Stück bildende Gleitschienen (14) sowie über mit der Kabine (6) ein Stück bildende und so angebrachte Führungskufen (15) ausgerüstet sind, dass sie in den besagten Führungsschienen lagern.

5. Brückenverlegemaschine gemäss einem der vorangehenden Ansprüche 3 oder 4, dadurch gekennzeichnet, dass die Antriebsvorrichtungen des Handhabungsarms (9) mit einer mit dem besagten Arm ein Stück bildenden und sich in seiner Längsrichtung erstreckenden Zahnstange (17) sowie mit einem zugordneten, von der Kabine (6) getragenen Antriebsritzel (18) ausgestattet sind.

6. Brückenverlegemaschine gemäss einem der vorangehenden Ansprüche 3 bis 5, dadurch gekennzeichnet, dass sie über Längsführungsvorrichtungen des Handhabungsarms (9) verfügt, die aus Rollen mit senkrechter Achse (16) bestehen, von der Kabine (6) getragen und so angebracht werden, dass sie in den Gleitschienen (14) des besagten Arms lagern.

7. Brückenverlegemaschine gemäss einem der vorangehenden Ansprüche, in der jede Brückenschwelle über zwei, in Querrichtung durch Stege (5) verbundene Laufwege (3a, 3b, 4a, 4b) verfügt, wobei die besagte Maschine dadurch gekennzeichnet ist, dass:
- die Kabine (6) aus zwei seitlichen, mit einem Mittelständer (7) ein Stück bildenden Abteilen (6a, 6b) besteht,
- der Handhabungsarm (9) so auf dem Mittelständer (7) befestigt ist, dass er zwischen den Laufwegen (3a, 3b, 4a, 4b) jeder Schwelle positioniert werden kann.

## Claims

1. Bridge laying vehicle of the type comprising:
- a chassis (1) fitted near to one of its ends, known as the front one, of a cabin (6),
- a bridge (3, 4) comprising at least one beam and arranged on top of the chassis (1),
- a handling arm (9) adapted to support the bridge (3, 4) when this is being installed over a channel,
- guiding and drive mechanisms (9-13, 21-24) of the bridge (3, 4) joined to the handling arm (9) and adapted to create a sliding of this bridge along this said handling arm so that it is positioned to overhang at the front of the vehicle,
- and tipping devices (8) for the bridge (3, 4) adapted to enable this to be laid down,
The said vehicle being characterized in that:
- the handling arm (9) is secured on the cabin 6,
- the tipping devices are adapted to make the cabin (6) and the handling arm (9) pivot together with respect to the chassis (1), so that the cabin (6) tips at the same time as the arm (9) when the bridge is being laid.

2. Bridge laying vehicle according to claim 1, characterized in that the tipping devices of the cabin (6) and of the handling arm (9) comprise at least one jack (8) attached both to the chassis (1) and to the said cabin (6).

3. Bridge laying vehicle according to either of claims 1 or 2, characterized in that it comprises:
- guiding devices for longitudinal movement (14, 15) of the handling arm (9) making this arm move between one position, called the transport position, in which it lies on top of the cabin (6) and, at its greatest length, above the chassis (1), and another position, called the laying position, in which it lies on top of the cabin (6) and at its greatest length, overhangs at the front of the said cabin,
- driving devices (17-20) of the handling arm (9) suitable for moving it between its transport position and its laying position.

4. Bridge laying vehicle according to claim 3, characterized in that the guiding devices of the handling arm (9) comprise two slide rails (14) that are rigid with the arm, and guiding runners (15) that are rigid with the cabin (6) and fitted so as to be housed in the said slide rails.

5. Bridge laying vehicle according to either of claims 3 or 4, characterized in that the drive devices of the handling arm (9) comprise a rack which is rigid with the said arm and that stretches along this, and an associated drive pinion (18) supported by the cabin (6).

6. Bridge laying vehicle according to any of claims 3 to 5, characterized in that it comprises transverse guide devices for the handling arm (9) made up of rollers with a vertical axis (16), supported by the cabin (6) and fitted so that they are housed in the slide rails (14) of the arm.

7. Bridge laying vehicle according to any of the preceding claims, in which each bridge beam comprises two rolling tracks (3a, 3b, 4a, 4b) connected transversely by cross beams (5), with the vehicle being characterized in that:
- the cabin (6) comprises two side compartments (6a, 6b) that are rigid with a central frame (7),
- the handling arm (9) is secured on the central frame (7) so that it is positioned between the rolling tracks (3a, 3b, 4a, 4b) of each beam (3, 4).
